# EUROPÄISCHE PATENTSCHRIFT

(11) **EP 2 565 123 B1**
(45) Veröffentlichungstag und Bekanntmachung des Hinweises auf die Patenterteilung: **12.10.2016**
(21) Anmeldenummer: 11007131.3
(22) Anmeldetag: 02.09.2011
(51) Int. Cl.: B65B 61/24, B65B 53/06, B65B 51/18

(54) **Vorrichtung zur Weiterverarbeitung von in Folie eingehüllten Produkten**
Device for processing products encased in film
Dispositif de traitement de produits enveloppés dans une feuille

(43) Veröffentlichungstag der Anmeldung: 06.03.2013
(73) Patentinhaber: Dalli-Werke GmbH & Co. KG., 52224 Stolberg/Rhld. (DE)
(72) Erfinder: Schell, Friedrich, 52223 Stolberg (DE)
(74) Vertreter: f & e patent

(56) Entgegenhaltungen:
- EP-A1- 0 884 242
- EP-A1- 0 994 030
- GB-A- 823 972
- GB-A- 1 301 211
- GB-A- 1 365 986
- US-A- 4 538 363
- US-A1- 2004 083 687

## Beschreibung

Die Erfindung betrifft eine Vorrichtung zur Weiterverarbeitung von Produkten, die mit einer Folie umhüllt sind, vorzugsweise von Reinigungsmittelportionen mit einer wasserlöslichen Folie. Die Erfindung betrifft weiterhin einen Schrumpftunnel und/oder eine Andrückvorrichtung zur Verwendung mit einer Vorrichtung zur Weiterverarbeitung von Produkten, die mit einer Folie umhüllt sind, vorzugsweise von Reinigungsmittelportionen mit einer wasserlöslichen Folie. Weiterhin betrifft die Erfindung ein Verfahren zur Weiterverarbeitung von Produkten mit einer Folie, vorzugsweise von Reinigungsmittelportionen mit einer wasserlöslichen Folie. Feuchtigkeitsempfindliche Produkte sind während der Lagerung und/oder des Transports vor Feuchtigkeit zu schützen. Diesbezüglich ist es aus dem Stand der Technik bekannt, diese Produkte in einer flüssigkeitsdichten Folie einzuschweißen.

Weiterhin weisen Reinigungsmittel, wie beispielsweise Geschirrspülmittel, häufig einen erhöhten pH-Wert auf, sodass ein direkter Hautkontakt vermieden werden sollte. Da das Auspacken einer Produkttablette aus einer Verpackungsfolie ohne eine Berührung der Produkttablette sehr umständlich ist, ist es aus dem Stand der Technik bekannt, solche Produkttabletten in einer wasserlöslichen Folie einzuschweißen. Die aus dem Stand der Technik bekannten Produkttabletten mit einer Folie, wie beispielsweise die mit einer wasserlöslichen Folie verpackten Reinigungsmitteltabletten, weisen den Nachteil auf, dass die Folie im Randbereich, insbesondere an Schweißnähten, häufig scharfkantige Ecken aufweisen, welche bei der Handhabung der Produkttablette durch einen Benutzer als störend empfunden werden.

Es ist daher eine Aufgabe der vorliegenden Erfindung, eine Vorrichtung und ein Verfahren zur Herstellung von Produkten, die mit einer Folie umhüllt sind, bereitzustellen, vorzugsweise von Reinigungsmittelportionen mit einer wasserlöslichen Folie, wobei die Folie möglichst eng an dem Produkt anliegt und keine scharfkantige Ecken aufweist.

Die Aufgabe wird gelöst durch eine Vorrichtung zur Weiterverarbeitung von Produkten, die mit einer Folie umhüllt sind, vorzugsweise von Reinigungsmittelportionen mit einer wasserlöslichen Folie, umfassend: eine erste Transportvorrichtung (2) zur Zuführung der von einer Folie umhüllten Produkte zu einem Schrumpftunnel (3), wobei die Folie verschweißt oder verklebt ist und die Schweiß- oder Kleberänder eng an dem Produkt abgeschnitten sind; einen Schrumpftunnel (3), wobei die Produkte mittels der ersten Transportvorrichtung (2) oder einer zweiten Transportvorrichtung (4) durch den Schrumpftunnel (3) hindurchgeführt und dabei insbesondere die Folien erhitzt werden; eine Andrückvorrichtung (5), wobei die erhitzten Produkte mittels der ersten Transportvorrichtung (2) oder der zweiten Transportvorrichtung (4) oder einer dritten Transportvorrichtung (6) durch die Andrückvorrichtung (5) hindurchgeführt werden, und wobei die Andrückvorrichtung (5) Mittel (7) umfasst, um die erhitzte Folie an die Produkte anzudrücken.

Durch die Kombination von Schrumpftunnel und Andrückvorrichtung kann die Folie eng an die Produkte angedrückt werden und die Kanten an den Schweißnähten oder Kleberändern der Folie können an die übrige Folie angedrückt werden, sodass ein Produkt mit einer enganliegenden Folie ohne scharfkantige Ecken erhalten wird.

Nach einer zweckmäßigen Variante der Erfindung ist die Andrückvorrichtung bei Raumtemperatur angeordnet, sodass keine weitere Hitzeeinwirkung auf die Produkte und die Folie ausgeübt wird.

Nach einer Variante der Erfindung ist die Transportgeschwindigkeit der ersten Transportvorrichtung abhängig von der Temperatur innerhalb des Schrumpftunnels, wobei die erste Transportvorrichtung bei Unterschreiten einer minimalen Temperatur innerhalb des Schrumpftunnels angehalten wird. Dadurch wird erreicht, dass die Folie beim Austreten aus dem Schrumpftunnel annähernd immer einen ähnlichen Wärmebeaufschlagung ausgesetzt war. Bei einer niedrigeren Temperatur wird die Transportgeschwindigkeit der ersten Transportvorrichtung verringert, sodass das Produkt mit der Folie über einen längeren Zeitraum innerhalb des Schrumpftunnels verweilt. Bei einer höheren Temperatur innerhalb des Schrumpftunnels wird die Transportgeschwindigkeit der ersten Transportvorrichtung erhöht, sodass die Verweildauer innerhalb des Schrumpftunnels verringert wird. In jedem Falle sollte die Wärmebeaufschlagung der Folie ausreichen diese so weit verformbar zu machen, dass diese an das Produkt andrückbar wird.

Nach einer zweckmäßigen Variante der Erfindung ist die Transportgeschwindigkeit der ersten Transportvorrichtung zwischen 30 m/min und 120 m/min. Bei einer ungefähren Länge des Schrumpftunnels von 1 m ergibt sich daraus eine Verweilzeit des Produktes mit der Folie innerhalb des Schrumpftunnels von 0.5 Sek. bis 2 Sek. Eine derartig kurze Verweildauer des Produkts mit der Folie innerhalb des Schrumpftunnels hat den Vorteil, dass sich das Produkt kaum erwärmt und die meiste Wärme von der Folie aufgenommen wird.

Nach einer weiteren Variante der Erfindung umfasst die erste Transportvorrichtung Führungsschienen, um die zu transportierenden Produkte während des Transports auf der ersten Transportvorrichtung zu führen. Die Führungsschienen sind dabei beispielsweise seitlich neben der Transportvorrichtung angeordnet und verhindern ein Herunterfallen von Produkten von der Transportvorrichtung.

Die anzulegende Temperatur im Schrumpftunnel hängt von der Hitzebeständigkeit des Produktes und von der verwendeten Folie ab. Ein üblicherweise geeigneter Bereich liegt bei 80°C bis 220°C, bevorzugt 100°C bis 200°C. In einer zweckmäßigen Variante der Erfindung liegt die Temperatur im Schrumpftunnel zwischen 120°C und 180°C, vorzugsweise bei ungefähr 150°C.

Vorteilhafterweise umfasst der Schrumpftunnel wenigstens ein Gebläse zur Zuführung von Luft in den Schrumpftunnel. Nach einer besonders zweckmäßigen Variante der Erfindung umfasst der Schrumpftunnel zwei Gebläse, wobei jedes Gebläse eine Leistung von zwischen 1.000 und 1.500 l/min, beispielsweise 1.200 l/min aufweist. Durch das/die Gebläse wird erhitzte Luft innerhalb des Schrumpftunnels in Richtung des Produktes mit der Folie befördert, wobei die Kombination aus Hitze und Luftströmung ein (weiteres) Schrumpfen der Folie um das Produkt bewirkt.

Nach einer zweckmäßigen Variante der Erfindung wird die dem Schrumpftunnel zugeführte Luft mittels einer Heizvorrichtung auf eine Temperatur zwischen 150°C und 300°C, bevorzugt 220°C und 280°C erhitzt, beispielsweise auf eine Temperatur von ungefähr 250°C.

In einer weiteren Variante der Erfindung umfasst der Schrumpftunnel seitlich neben und oberhalb der Transportvorrichtung durch den Schrumpftunnel jeweils ein Düsenblech zur Zuführung der erhitzten Luft. Die Düsenbleche seitlich neben der Transportvorrichtung umfassen dabei eine einfache Reihe von Düsenöffnungen, wobei die Reihe von Düsenöffnungen jeweils in Transportrichtung der Transportvorrichtung angeordnet ist. Das Düsenblech oberhalb der Transportvorrichtung umfasst wenigstens zwei Reihen von Düsenöffnungen, vorzugsweise drei, vier oder fünf Reihen von Düsenöffnungen. In einer besonders vorteilhaften Ausgestaltung der Erfindung sind die Düsenöffnungen der Reihen von Düsenöffnungen des Düsenblechs oberhalb der Transportvorrichtung teilweise zueinander versetzt, vorzugsweise derart, dass die Düsenöffnungen der unterschiedlichen Reihen eine Pfeilspitze in Transportrichtung der Transportvorrichtung durch den Schrumpftunnel ausbilden. Die Anordnung der Düsenbleche zur Zuführung erhitzter Luft innerhalb des Schrumpftunnels seitlich neben und oberhalb der Transportvorrichtung sowie die Anordnungen der Düsenöffnungen innerhalb der Düsenbleche haben einen maßgeblichen Einfluss auf die Luftströmungen der erhitzten Luft innerhalb des Schrumpftunnels und somit auch die Hitzeeinwirkung auf die Produkte mit der Folie. Durch die Anordnung der Düsenbleche und der Düsenöffnungen der Düsenbleche kann somit die Hitzeeinwirkung und Luftströmung auf die Produkte angepasst werden, sodass sich die Folie möglichst eng an die Produkte anlegt ohne beschädigt zu werden und eine übermäßige Erhitzung der Produkte vermieden wird.

Zweckmäßigerweise sind die Düsenbleche innerhalb des Schrumpftunnels austauschbar ausgebildet, sodass die Düsenbleche in Abhängigkeit von der Form und der Größe der Produkte ausgetauscht werden können. Die erfindungsgemäße Vorrichtung, insbesondere der Schrumpftunnel, ist somit an unterschiedliche Produkte mit einer Folie anpassbar.

In einer weiteren vorteilhaften Variante der Erfindung sind die Innenwandungen des Schrumpftunnels zumindest teilweise antihaftbeschichtet, vorzugsweise in den Bereichen, in welchen die durch den Schrumpftunnel transportierten Produkte in Kontakt mit den Innenwandungen des Schrumpftunnels gelangen können. Dadurch wird eine Verschmutzung der Innenwandung des Schrumpftunnels vermieden, wodurch sich die Stillstandzeit der erfindungsgemäßen Vorrichtung zu Reinigungszwecken deutlich verringert. Somit wird eine höhere Produktivität erreicht.

Zweckmäßigerweise ist die Transportvorrichtung durch den Schrumpftunnel bis wenigstens zur Bearbeitungstemperatur in dem Tunnel, vorzugsweise bis wenigstens 180°C, 200°C oder 220°C hitzebeständig, wodurch eine Beschädigung der durch den Schrumpftunnel führenden Transportvorrichtung durch die Temperaturen innerhalb des Schrumpftunnels vermieden wird.

In einer weiteren Variante der Erfindung umfasst der Schrumpftunnel wenigstens eine Klappe zum Öffnen des Schrumpftunnels, vorzugsweise einen aufklappbaren Deckel. Mittels der Klappe bzw. des aufklappbaren Deckels können Wartungs-/ Reinigungsarbeiten am Inneren des Schrumpftunnels einfacher durchgeführt werden oder eine eventuelle Anstauung von Produkten innerhalb des Schrumpftunnels aufgelöst werden.

In einer Variante der erfindungsgemäßen Vorrichtung sind die Mittel zum Andrücken der erhitzten Folie an die Produkte in der Andrückvorrichtung seitlich neben der durch die Andrückvorrichtung führenden Transportvorrichtung angeordnet. Somit wird insbesondere die Folie an den Seiten der Produkte angedrückt. Da sich die Schweiß- oder Kleberänder der Folie üblicherweise im Randbereich oder Seitenbereich der Produkte befinden, werden diese durch die Mittel zum Andrücken erfasst und an die Produkte angedrückt. Die Andrückvorrichtung kann weiterhin optional Mittel zum Andrücken der erhitzten Folie an die Produkte gegenüberliegend zu der Transportvorrichtung, also oberhalb der Produkte, umfassen. Derartige Mittel zum Andrücken der erhitzten Folie an die Produkte oberhalb der Transportvorrichtung bzw. der Produkte ist jedoch nicht zwingend erforderlich, da die Folie innerhalb des Schrumpftunnels angeblasen wird und durch die Schwerkraft an die Produkte zum Anliegen kommt.

Nach einer bevorzugten Variante der erfindungsgemäßen Vorrichtung sind die Mittel zum Andrücken der erhitzten Folie an die Produkte relativ zu der durch die Andrückvorrichtung führendeTransportvorrichtung beweglich angeordnet, insbesondere quer zur Transportrichtung der Transportvorrichtung. Eine derartige bewegliche Anordnung der Mittel zum Andrücken relativ zu der Transportvorrichtung hat den Vorteil, dass Produkte mit unterschiedlichen Formen und/oder Größen ohne eine Modifikation der Andrückvorrichtung mit einer enganliegenden Folie versehen werden können.

Die Mittel zum Andrücken umfassen zwei umlaufende Bänder aus elastischem Material, bevorzugt Schaumstoffbänder, welche die erhitzte Folie an das Produkt andrücken. Durch die Verwendung von elastischem Material wird eine Beschädigung der erhitzten Folie und der Produkte vermieden und gleichzeitig sichergestellt, dass die Folie eng an das Produkt zum Anliegen kommt.

Durch die bewegliche Anordnung der Mittel zum Andrücken und Verwendung des elastischen Materials führt der auf das Produkt einwirkende Anpressdruck nicht zur Beschädigung der Folie oder des Produktes.

In der erfindungsgemäßen Vorrichtung weisen die zwei umlaufenden Bänder aus elastischem Material unterschiedliche Umlaufgeschwindigkeiten auf, wodurch eine Drehung der Produkte auf der Transportvorrichtung durch die Andrückvorrichtung erreicht wird.
Durch das Drehen der Produkte während des Transports durch die Andrückvorrichtung wird erreicht, dass die Mittel zum Andrücken die seitlichen Bereiche der Produkte vollumfänglich erfassen und die Folie wenigstens in diesem Bereich vollumfänglich an die Produkte angedrückt wird.

Die Erfindung betrifft weiterhin einen Schrumpftunnel zur Verwendung mit einer erfindungsgemäßen Vorrichtung, wobei die Produkte mittels einer Transportvorrichtung durch den Schrumpftunnel hindurchgeführt und dabei insbesondere die Folien erhitzt werden. Die Temperatur im Schrumpftunnel liegt dabei nach einer Variante der Erfindung im Bereich von 80°C bis 220°C, bevorzugt 100°C bis 200°C und besonders bevorzugt zwischen 120°C und 180°C, beispielsweise bei ungefähr 150°C.

Gemäß einer vorteilhaften Ausgestaltung des erfindungsgemäßen Schrumpftunnels umfasst der Schrumpftunnel wenigstens ein Gebläse, zur Zuführung von Luft in den Schrumpftunnel. Zweckmäßigerweise umfasst der Schrumpftunnel zwei Gebläse, wobei jedes Gebläse eine Leistung von 1.000 bis 1.500 l/min, beispielsweise 1.200 l/min aufweist. Mittels des Gebläses kann das durch den Schrumpftunnel transportierte mit Folie umhüllte Produkt mit erhitzter Luft angeströmt werden, wodurch sich die Folie an das Produkt anlegt.

In einer weiteren Variante des Schrumpftunnels wird die zugeführte Luft mittels einer Heizvorrichtung auf eine Temperatur zwischen 150°C und 300°C, bevorzugt zwischen 220°C und 280°C erhitzt, beispielsweise auf eine Temperatur von ungefähr 250°C.

Nach einer vorteilhaften Variante der Erfindung umfasst der Schrumpftunnel seitlich neben und oberhalb der Transportvorrichtung durch den Schrumpftunnel jeweils ein Düsenblech zur Zuführung erhitzter Luft. Zweckmäßigerweise umfassen die Düsenbleche seitlich neben der Transportvorrichtung eine einfache Reihe von Düsenöffnungen, wobei die Reihe von Düsenöffnungen jeweils in Transportrichtung der Transportvorrichtung angeordnet sind. Das Düsenblech oberhalb der Transportvorrichtung umfasst wenigstens zwei Reihen von Düsenöffnungen, vorzugsweise drei, vier oder fünf Reihen von Düsenöffnungen. Die Düsenöffnungen der Reihen von Düsenöffnungen sind teilweise zueinander versetzt, vorzugsweise derart, dass die Düsenöffnungen der unterschiedlichen Reihen eine Pfeilspitze in Transportrichtung der Transportvorrichtung durch den Schrumpftunnel ausbilden.

Nach einer weiteren vorteilhaften Variante der Erfindung sind die Innenwandungen des Schrumpftunnels zumindest teilweise antihaftbeschichtet, vorzugsweise in den Bereichen, in welchen die durch den Schrumpftunnel transportierten Produkte in Kontakt mit den Innenwandungen des Schrumpftunnels gelangen können. Dadurch wird eine Verschmutzung des Schrumpftunnels, beispielsweise durch Anhaftungen von Folienresten vermieden.

Zweckmäßigerweise ist die Transportvorrichtung durch den Schrumpftunnel wenigstens bis zur Bearbeitungstemperatur, bevorzugt darüber, beispielsweise bis wenigstens 180°C hitzebeständig, um eine Beschädigung der durch den Schrumpftunnel führenden Transportvorrichtung während des Betriebs des erfindungsgemäßen Schrumpftunnels zu vermeiden.

Zu Wartungs- und/oder Reparaturzwecken umfasst der Schrumpftunnel wenigstens eine Klappe zum Öffnen des Schrumpftunnels, vorzugsweise einen aufklappbaren Deckel.

Die Erfindung betrifft weiter eine Andrückvorrichtung zur Weiterverarbeitung von mit einer Folie umhüllten Produkten, vorzugsweise von Reinigungsmittelportionen in einer wasserlöslichen Folie, wobei die erhitzten Produkte mittels einer Transportvorrichtung durch die Andrückvorrichtung hindurchgeführt werden und wobei die Andrückvorrichtung Mittel umfasst, um die erhitzte Folie an die Produkte anzudrücken.

In einer Variante der erfindungsgemäßen Andrückvorrichtung sind die Mittel zum Andrücken der erhitzten Folie an die Produkte seitlich neben der durch die Andrückvorrichtung führenden Transportvorrichtung angeordnet, wodurch insbesondere die Folie im Seitenbereich der Produkte an die Produkte angedrückt wird.

Nach einer besonders vorteilhaften Variante der Erfindung sind die Mittel zum Andrücken relativ zu der Transportvorrichtung durch die Andrückvorrichtung beweglich angeordnet, insbesondere quer zur Transportrichtung der Transportvorrichtung. Dadurch wird erreicht, dass Produkte mit unterschiedlicher Größe durch die Andrückvorrichtung transportiert werden können und die Folie an die Produkte angedrückt wird, insbesondere ohne dass ein aufwendiger Umbau der Andrückvorrichtung notwendig wäre und ohne dass der Anpressdruck zu einer Beschädigung der Folie oder des Produktes führt.

In der erfindungsgemäßen Andrückvorrichtung umfassen die Mittel zum Andrücken zwei umlaufende Bänder aus elastischem Material, bevorzugt Schaumstoff, welche die erhitzte Folie an das Produkt andrücken. Durch die umlaufenden Bänder werden insbesondere Beschädigungen der Folie und/oder der Produkte vermieden. Besonders zweckmäßigerweise weisen die zwei umlaufenden Bänder unterschiedliche Umlaufgeschwindigkeiten auf, sodass sich das Produkt während des Transports durch die Andrückvorrichtung um wenigstens eine Achse dreht.

Die Erfindung betrifft weiterhin ein Verfahren zur Weiterverarbeitung von Produkten, die mit einer Folie umhüllt sind, vorzugsweise von Reinigungsmittelportionen wie beispielsweise Geschirrspülmitteltabletten mit einer wasserlöslichen Folie, umfassend die Schritte: Zuführen von mit einer Folie umhüllten Produkten zu einem Schrumpftunnel, wobei die Folie verschweißt oder verklebt ist und die Schweiß- oder Klebränder eng an dem Produkt abgeschnitten sind; Erhitzen des Produktes mit der Folie in dem Schrumpftunnel, beispielsweise für 1 bis 2 Sek. bei einer Temperatur von ungefähr 150°C; Zuführen des erhitzten Produktes mit der Folie zu einer Andrückvorrichtung; Andrücken der erhitzten Folie an das Produkt.

Mittels des erfindungsgemäßen Verfahrens kann ein Produkt mit einer enganliegenden Folie, vorzugsweise eine Reinigungsmittelportion mit einer enganliegenden wasserlöslichen Folie, hergestellt werden.

Nach einer Variante des erfindungsgemäßen Verfahrens ist die Transportgeschwindigkeit der Zufuhr von Produkten mit einer Folie zu dem Schrumpftunnel abhängig von der Temperatur innerhalb des Schrumpftunnels, wobei die Transportvorrichtung bei Unterschreiten einer minimalen Temperatur innerhalb des Schrumpftunnels angehalten wird und die Transportgeschwindigkeit proportional zur Temperatur innerhalb des Schrumpftunnels zunimmt.

Zweckmäßigerweise liegt die Transportgeschwindigkeit der Transportvorrichtung zu und durch den Schrumpftunnel zwischen 30 m/min und 120 m/min.

Erfindungsgemäß liegt die Temperatur im Schrumpftunnel zwischen 80°C und 220°C, bevorzugt 100°C bis 200°C, besonders bevorzugt 120°C und 180°C, beispielsweise bei ungefähr 150°C.

Zweckmäßigerweise werden die durch den Schrumpftunnel transportierten Produkte mit Folie mittels eines Gebläses angeblasen, zweckmäßigerweise mittels zweier Gebläse, wobei jedes Gebläse eine Leistung von 1.000 bis 1.500 l/min, beispielsweise 1.200 l/min aufweist.

Die dem Schrumpftunnel zugeführte Luft wird mittels einer Heizvorrichtung auf eine Temperatur zwischen 150°C und 300°C, bevorzugt 220°C und 280°C erhitzt, vorzugsweise auf eine Temperatur von ungefähr 250°C.

Die dem Schrumpftunnel mittels des Gebläses zugeführte Luft kann beispielsweise über seitlich neben der Transportvorrichtung und oberhalb der Transportvorrichtung angeordnete Düsenbleche in den Schrumpftunnel eingeblasen werden.

Die Schrumpfung der Folie an das Produkt ist dabei von der Temperatur innerhalb des Schrumpftunnels und der Luftzufuhr abhängig.

In einer weiteren vorteilhaften Variante der Erfindung wird bei Überschreiten einer maximalen Temperatur innerhalb des Schrumpftunnels unerhitzte Luft in den Schrumpftunnel geblasen, wobei die Transportvorrichtung weiterläuft. Bei Unterschreiten einer minimalen Temperatur innerhalb des Schrumpftunnels wird die Transportvorrichtung zur Zuführung der Produkte zu dem Schrumpftunnel angehalten, bis die minimale Temperatur innerhalb des Schrumpftunnels wieder überschritten wird.

Die Andrückvorrichtung zum Andrücken der erhitzten Folie an die Produkte umfasst vorzugsweise seitlich neben der Transportvorrichtung angeordnete Mittel zum Andrücken der erhitzten Folie an das Produkt. Die Mittel zum Andrücken sind zweckmäßigerweise relativ zu der Transportvorrichtung durch die Andrückvorrichtung beweglich angeordnet, insbesondere quer zur Transportrichtung der Transportvorrichtung. Somit können mittels einer Andrückvorrichtung unterschiedliche Größen von Produkten mit einer Folie beschichtet werden.

Die Mittel zum Andrücken der Andrückvorrichtung weisen zwei umlaufende Bänder aus elastischem Material, bevorzugt einem Schaumstoff, auf, welche die erhitzte Folie an das Produkt andrücken. Nach der Erfindung, weisen die zwei umlaufenden Bänder unterschiedliche Umlaufgeschwindigkeiten auf, sodass das Produkt während des Transports durch die Andrückvorrichtung gedreht und die Folie im gesamten umfänglichen Bereich des Produkts angedrückt wird.

In einer bevorzugten Ausführungsform der Erfindung handelt es sich bei dem Produkt um eine Reinigungsmittelportion oder eine vordosierte Menge eines Reinigungsmittels in einer Folie. Das Reinigungsmittel kann jede Art von Reinigungsmittel, das geeignet ist zum Wäschewaschen, Geschirrreinigen, zum Reinigen von festen Oberflächen oder zum Entfernen von Rückständen, wie beispielsweise Kalkablagerungen oder ähnlichem, sein. Besonders bevorzugt sind hierbei Geschirrreiniger, insbesondere Maschinengeschirrreiniger, oder Waschmittel zum Waschen von Wäsche in einer Waschmaschine.

Die Portion kann beispielsweise eine Tablette sein oder auch ein in Folie verpacktes Granulat, Pellet, Pulver oder auch eine Flüssigkeit (sogenannte Pouches oder Sachets) oder sie kann sowohl einen festen Teil wie auch eine Flüssigkeit umfassen, beispielsweise in mehrkammrigen Einheiten. Eine besonders bevorzugte Ausführungsform der Reinigungsmittelportion ist eine Tablette.

Die Folie ist besonders bevorzugt eine sogenannte "Schrumpffolie", d.h. eine Folie, die sich durch eine Wärmebeaufschlagung in gewissem Umfang zusammenzieht. Solche Folien sind auf dem Markt erhältlich und in der Fachwelt bekannt.

Es ist weiterhin bevorzugt, insbesondere bei der Verarbeitung von portionierten Reinigungsmitteln, dass die Folie eine wasserlösliche Folie ist, welche die Reinigungsmittelportion nach Zugabe in das Wasch- oder Spülwasser freisetzt.

Nachfolgend wird die Erfindung anhand von den in den Figuren dargestellten Ausführungsbeispielen näher erläutert. In den nachfolgenden Erläuterungen wird das Produkt beispielhaft als Tablette beschrieben, ohne jedoch auf diese Ausführungsform beschränkt zu sein. Vielmehr soll es so verstanden werden, dass anstelle der Tablette jeder andere Gegenstand verwendet werden kann, insbesondere auch jede andere zuvor genannte Reinigungsmittelportion.

Es zeigen:
- Figur 1: eine schematische Ansicht einer erfindungsgemäßen Vorrichtung,
- Figuren 2a bis 2d: obere Düsenbleche zur Verwendung mit einem erfindungsgemäßen Schrumpftunnel,
- Figur 3: ein seitliches Düsenblech zur Verwendung mit einem erfindungsgemäßen Schrumpftunnel.

Figur 1 zeigt eine schematische Darstellung einer erfindungsgemäßen Vorrichtung 1 zur Weiterverarbeitung von Produkttabletten mit einer Folie, vorzugsweise von Geschirrspülmitteltabletten mit einer wasserlöslichen Folie. Die weiterzuverarbeitenden Produkttabletten sind in einer Folie eingeschweißt, wobei die Ränder im Bereich der Schweißnaht eng zu der Produkttablette abgeschnitten sind.

Die Vorrichtung umfasst eine erste Transportvorrichtung 2 zur Zuführung von den Produkttabletten mit der Folie zu einem Schrumpftunnel 3. Die Produkttabletten mit der Folie werden mittels einer zweiten Transportvorrichtung 4 durch den Schrumpftunnel 3 durchgeführt. Dazu werden die Produkttabletten von der ersten Transportvorrichtung 2 an die zweite Transportvorrichtung 4 übergeben.

Während des Transport der Produkttabletten mit der Folie durch den Schrumpftunnel 3 wird insbesondere die Folie der Produkttablette erhitzt.

Die erfindungsgemäße Vorrichtung 1 umfasst weiterhin eine Andrückvorrichtung 5, wobei die Andrückvorrichtung 5 Mittel 7 umfasst, um die erhitzte Folie an die Produkttabletten anzudrücken. Die Produkttabletten mit der erhitzten Folie werden mittels einer dritten Transportvorrichtung 6 durch die Andrückvorrichtung 5 hindurchgeführt. Dazu werden die Produkttabletten mit der erhitzten Folie von der zweiten Transportvorrichtung 4 nach dem Schrumpftunnel 3 an die dritte Transportvorrichtung 6 übergeben.

Die Transportgeschwindigkeit der ersten Transportvorrichtung 2 ist vorteilhafterweise abhängig von der Temperatur innerhalb des Schrumpftunnels 3. Bei Unterschreiten einer minimalen Temperatur, welche vorgebbar ist, innerhalb des Schrumpftunnels 3 wird die erste Transportvorrichtung 2 angehalten, sodass keine weiteren Produkttabletten mit einer Folie dem Schrumpftunnel 3 zugeführt werden.

Die Transportgeschwindigkeit der ersten Transportvorrichtung 2 liegt zweckmäßigerweise zwischen 30 m/min. und 120 m/min. Die Transportgeschwindigkeit der zweiten Transportvorrichtung 4 und der dritten Transportvorrichtung 6 sind zweckmäßigerweise an die Transportgeschwindigkeit der ersten Transportvorrichtung 2 angepasst.

Die erste Transportvorrichtung 2 umfasst weiterhin Führungsschienen 8, um die zu transportierenden Produkttabletten während des Transports auf der ersten Transportvorrichtung 2 zu führen.

Die Temperatur in dem Schrumpftunnel 3 liegt zwischen 120°C und 180°C, vorzugsweise bei ungefähr 150°C. Zum Schrumpfen der Folie der Produkttablette in dem Schrumpftunnel 3 umfasst der Schrumpftunnel 3 zum einen wenigstens ein Gebläse 9, vorzugsweise zwei Gebläse, zur Zuführung von Luft in den Schrumpftunnel 3. Die Gebläse haben beispielsweise eine Leistung von 1.200 l/min. Die dem Schrumpftunnel 3 mittels der Gebläse 9 zugeführte Luft wird durch eine Heizvorrichtung 10 auf eine Temperatur zwischen 220°C und 280°C erhitzt, vorzugsweise auf eine Temperatur von ungefähr 250°C. Zur Einleitung der erhitzten Luft in den Schrumpftunnel 3 umfasst der Schrumpftunnel 3 seitlich neben und oberhalb der Transportvorrichtung 4 durch den Schrumpftunnel 3 jeweils ein Düsenblech 11 zur Zuführung erhitzter Luft.

Die Düsenbleche 11 seitlich neben der Transportvorrichtung 4 umfassen eine einfache Reihe von Düsenöffnungen 12, wie in Figur 3 dargestellt, wobei die Reihe von Düsenöffnungen 12 jeweils in Transportrichtung der Transportvorrichtung 4 angeordnet ist. Das Düsenblech 11 oberhalb der Transportvorrichtung 4 umfasst wenigstens zwei Reihen von Düsenöffnungen 12, vorzugsweise drei, vier oder fünf Reihen von Düsenöffnungen 12, wie beispielsweise in den Figuren 2a bis 2d dargestellt. Zweckmäßigerweise sind die Düsenöffnungen 12 der Reihen von Düsenöffnungen 12 des Düsenblechs 11 oberhalb der Transportvorrichtung 4 teilweise zueinander versetzt, vorzugsweise derart, dass die Düsenöffnungen 12 der unterschiedlichen Reihen eine Pfeilspitze in Transportrichtung der Transportvorrichtung 4 durch den Schrumpftunnel 3 ausbilden, wie in Figur 2a dargestellt. Die Innenwandungen des Schrumpftunnels 3 sind zumindest teilweise antihaftbeschichtet, vorzugsweise in den Bereichen, in welchen die durch den Schrumpftunnel 3 transportierten Produkttabletten in Kontakt mit den Innenwandungen des Schrumpftunnels 3 gelangen können. Dadurch wird eine Verschmutzung der Innenwandung des Schrumpftunnels 3 durch die erhitzte Folie der transportierten Produkttabletten vermieden, wodurch sich die Wartungs- und Reinigungsarbeiten an dem Schrumpftunnel 3 deutlich verringern.

Zweckmäßigerweise ist die Transportvorrichtung 4 durch den Schrumpftunnel 3 bis wenigstens 180°C hitzebeständig. Dadurch wird eine Beschädigung der Transportvorrichtung 4 durch den Schrumpftunnel 3 durch die erhitzte Luft innerhalb des Schrumpftunnels 3 vermieden.

Zur Durchführung von Wartungs- und/oder Reinigungsarbeiten umfasst der Schrumpftunnel 3 vorzugsweise wenigstens eine Klappe zum Öffnen des Schrumpftunnels 3, vorzugsweise einen aufklappbaren Deckel.

Die Mittel zum Andrücken 7 der erhitzten Folie an die Produkttablette der Andrückvorrichtung 5 sind seitlich neben der Transportvorrichtung 6 durch die Andrückvorrichtung 5 angeordnet. Zweckmäßigerweise sind die Mittel zum Andrücken 7 relativ zu der Transportvorrichtung 6 durch die Andrückvorrichtung 5 beweglich angeordnet, insbesondere quer zur Transportrichtung der Transportvorrichtung 6. Dadurch können unterschiedliche Formen und Größen von Produkttabletten durch die Andrückvorrichtung 5 verarbeitet werden, ohne dass diese durch bauliche Maßnahmen angepasst werden muss.

Die Mittel zum Andrücken 7 umfassen zwei umlaufende Bänder aus elastischem Material, bevorzugt Schaumstoffbänder, eins an jeder Seite der durch die Andrückvorrichtung 5 führenden Transportvorrichtung 6, welche die erhitzte Folie an die Produkttablette andrücken. Die Verwendung von zwei umlaufenden Schaumstoffbändern hat den Vorteil, dass die Folie der Produkttablette beim Andrücken nicht beschädigt wird. Die zwei umlaufenden Schaumstoffbänder weisen unterschiedliche Umlaufgeschwindigkeiten auf, wodurch die Produkttablette mit der anzudrückenden erhitzten Folie in eine Rotationsbewegung versetzt wird, sodass die Folie zumindest im Rand-/Seitenbereich der Produkttablette vollumfänglich angedrückt wird. Im unteren Bereich der Produkttablette wird die Folie durch das Gewicht der Produkttablette angedrückt und im oberen Bereich hat sich die Folie bereits im Schrumpftunnel durch die zugeführte erhitzte Luft an die Produkttablette angelegt, sodass im Bereich der Andrückvorrichtung 5 die Folieinsbesondere im Bereich der Ränder bzw. Seiten der Produkttablette 5 angedrückt werden müssen. Weiterhin befinden sich üblicherweise die Schweißnähte oder Klebeflächen der Folie im Seitenbereich der Produkttablette, sodass dieser Bereich besonders sorgfältig an die Produkttablette angedrückt werden muss, um eine eng an die Produkttablette anliegende Folie zu erhalten.

Die Erfindung betrifft ebenfalls einen Schrumpftunnel 3 zur Verwendung mit einer zuvor beschriebenen Vorrichtung 1 zur Weiterverarbeitung von Produkttabletten mit einer Folie, vorzugsweise von Geschirrspülmitteltabletten mit einer wasserlöslichen Folie sowie eine Andrückvorrichtung 5 zur Verwendung mit einer vorbeschriebenen Vorrichtung 1 zur Weiterverarbeitung von Produkttabletten mit einer Folie, vorzugsweise von Geschirrspülmitteltabletten mit einer wasserlöslichen Folie.

Beim Betrieb der erfindungsgemäßen Vorrichtung 1 zur Weiterverarbeitung von Produkttabletten mit einer Folie, vorzugsweise von Geschirrspülmitteltabletten mit einer wasserlöslichen Folie, werden die Produkttabletten mit der Folie dem Schrumpftunnel 3 mittels einer ersten Transportvorrichtung 2 zugeführt, wobei die Produkttabletten in der Folie eingeschweißt sind oder die Folie an den Rändern verklebt ist und die Schweiß- oder Kleberänder eng an der Produkttablette abgeschnitten sind. In dem Schrumpftunnel 3 werden die Produkttabletten mit der Folie erhitzt, insbesondere wird die Folie erhitzt. Die durch den Schrumpftunnel 3 transportierten Produkttabletten mit der Folie verweilen ungefähr 1 bis 3 Sekunden innerhalb des Schrumpftunnels 3, wobei innerhalb des Schrumpftunnels 3 eine Temperatur von ungefähr 150°C vorherrscht. Nachfolgend zu dem Schrumpftunnel 3 werden die Produkttabletten mit der erhitzten Folie einer Andrückvorrichtung 5 zugeführt, um die erhitzte Folie an die Produkttablette anzudrücken.

Bei Überschreiten einer maximalen Temperatur innerhalb des Schrumpftunnels 3 wird unerhitzte Luft in den Schrumpftunnel 3 geblasen, um die Temperatur innerhalb des Schrumpftunnels 3 unter die maximale Temperatur zu senken. Bei Unterschreiten einer minimalen Temperatur innerhalb des Schrumpftunnels 3 wird die Transportvorrichtung zur Zuführung der Produkttabletten mit der Folie zu dem Schrumpftunnel 3 so lange angehalten, bis die minimale Temperatur innerhalb des Schrumpftunnels 3 wieder erreicht oder überschritten wird, sodass keine weiteren Produkttabletten mit Folie dem Schrumpftunnel 3 zugeführt werden. Die dem Schrumpftunnel 3 zugeführte Luft wird mittels eines Gebläses 9 über Düsenbleche 11 in den Schrumpftunnel 3 eingeblasen und dabei zumindest zeitweise durch eine Heizvorrichtung 10 erhitzt.

Die Figuren 2a bis 2d zeigen verschiedene Ausführungsformen von Düsenblechen 11 mit Düsenöffnungen 12, die oberhalb der Transportvorrichtung 4 innerhalb des Schrumpftunnels 3 angeordnet werden können. Als besonders vorteilhaft hat sich dabei die Ausgestaltung gemäß Figur 2a herausgestellt, wonach die Düsenöffnungen 12 der Reihen von Düsenöffnungen 12 teilweise zueinander versetzt sind, vorzugsweise derart, dass die Düsenöffnungen 12 der unterschiedlichen Reihen eine Pfeilspitze in Transportrichtung der Transportvorrichtung 4 durch den Schrumpftunnel 3 ausbilden.

In Figur 3 ist ein Düsenblech 11 mit Düsenöffnungen 12 dargestellt, welches seitlich neben der Transportvorrichtung 4 durch den Schrumpftunnel 3 einsetzbar ist. Das Düsenblech 11 gemäß Figur 3 weist dabei eine einfache Reihe von Düsenöffnungen 12 auf, wobei die Reihe von Düsenöffnungen 12 in Transportrichtung der Transportvorrichtung 4 angeordnet ist.

### Bezugszeichenliste

- 1: Vorrichtung
- 2: erste Transportvorrichtung
- 3: Schrumpftunnel
- 4: zweite Transportvorrichtung
- 5: Andrückvorrichtung
- 6: dritte Transportvorrichtung
- 7: Mittel zum Andrücken
- 8: Führungsschienen
- 9: Gebläse
- 10: Heizvorrichtung
- 11: Düsenblech
- 12: Düsenöffnung

## Patentansprüche

1. Vorrichtung (1) zur Weiterverarbeitung von Produkten, die mit einer Folie umhüllt sind, vorzugsweise von Reinigungsmittelportionen mit einer wasserlöslichen Folie, umfassend:
- eine erste Transportvorrichtung (2) zur Zuführung wenigstens eines von einer Folie umhüllten Produkts zu einem Schrumpftunnel (3), wobei die Folie verschweißt oder verklebt ist und die Schweiß- oder Kleberänder eng an dem Produkt abgeschnitten sind;
- einen Schrumpftunnel (3), wobei das Produkt/die Produkte mittels der ersten Transportvorrichtung (2) oder einer zweiten Transportvorrichtung (4) durch den Schrumpftunnel (3) hindurchgeführt und dabei insbesondere die Folien erhitzt wird;
- eine Andrückvorrichtung (5), wobei das/die erhitzten Produkt(e) mittels der ersten Transportvorrichtung (2) oder der zweiten Transportvorrichtung (4) oder einer dritten Transportvorrichtung (6) durch die Andrückvorrichtung (5) hindurchgeführt werden, und wobei die Andrückvorrichtung (5) Mittel (7) umfasst, um die erhitzte Folie an das/die Produkt(e) anzudrücken,
**dadurch gekennzeichnet, dass** die Mittel zum Andrücken (7) zwei umlaufende Bänder aus elastischem Material, insbesondere Schaumstoffbänder, umfassen, welche die erhitzte Folie an die Produkte andrücken, und die zwei umlaufenden Bänder unterschiedliche Umlaufgeschwindigkeiten aufweisen, so dass sich das Produkt während des Transports durch die Andrückvorrichtung um wenigstens eine Achse dreht.

2. Vorrichtung (1) nach Anspruch 1,
**dadurch gekennzeichnet, dass**
die Transportgeschwindigkeit der ersten Transportvorrichtung abhängig ist von der Temperatur innerhalb des Schrumpftunnels (3), wobei die erste Transportvorrichtung (2) bei Unterschreiten einer minimalen Temperatur innerhalb des Schrumpftunnels (3) angehalten wird.

3. Vorrichtung (1) nach Anspruch 1 oder 2,
**dadurch gekennzeichnet, dass**
die Transportgeschwindigkeit der ersten Transportvorrichtung (2) zwischen 30 m/min. und 120 m/min. ist.

4. Vorrichtung (1) nach einem der Ansprüche 1 bis 3,
**dadurch gekennzeichnet, dass**
die erste Transportvorrichtung (2) Führungsschienen (8) umfasst, um die zu transportierenden Produkte während des Transports auf der ersten Transportvorrichtung (2) zu führen.

5. Vorrichtung (1) nach einem der Ansprüche 1 bis 4,
**dadurch gekennzeichnet, dass**
die Temperatur im Schrumpftunnel (3) zwischen 80°C und 220°C, bevorzugt zwischen 100°C und 200°C, besonders bevorzugt zwischen 120°C und 180°C liegt, insbesondere bevorzut bei ungefähr 150°C.

6. Vorrichtung (1) nach einem der Ansprüche 1 bis 5,
**dadurch gekennzeichnet, dass**
der Schrumpftunnel (3) mindestens ein Gebläse (9) umfasst, zur Zuführung von Luft in den Schrumpftunnel (3).

7. Vorrichtung (1) nach Anspruch 6,
**dadurch gekennzeichnet, dass**
der Schrumpftunnel (3) zwei Gebläse (9) umfasst, wobei jedes Gebläse (9) eine Leistung von 1.000 bis 1.400 l/min, bevorzugt 1.200 l/min aufweist.

8. Vorrichtung (1) nach einem der Ansprüche 1 bis 7,
**dadurch gekennzeichnet, dass**
die dem Schrumpftunnel (3) zugeführte Luft mittels einer Heizvorrichtung (10) auf eine Temperatur erhitzt wird, vorzugsweise auf eine Temperatur im Bereich von 150°C bis 300°C, bevor sie dem Schrumpftunnel zugeführt wird.

9. Vorrichtung (1) nach einem der Ansprüche 1 bis 8,
**dadurch gekennzeichnet, dass**
der Schrumpftunnel (3) seitlich neben und oberhalb der Transportvorrichtung (2, 4) durch den Schrumpftunnel (3) jeweils ein Düsenblech (11) zur Zuführung erhitzter Luft umfasst.

10. Vorrichtung (1) nach Anspruch 9,
**dadurch gekennzeichnet, dass**
die Düsenbleche (11) seitlich neben der Transportvorrichtung (2, 4) eine einfache Reihe von Düsenöffnungen (12) umfassen, wobei die Reihe von Düsenöffnungen (12) jeweils in Transportrichtung der Transportvorrichtung (2, 4) angeordnet ist.

11. Vorrichtung (1) nach Anspruch 9 oder 10,
**dadurch gekennzeichnet, dass**
das Düsenblech (11) oberhalb der Transportvorrichtung (2, 4) mindestens zwei Reihen von Düsenöffnungen (12) umfasst, vorzugsweise drei, vier oder fünf Reihen von Düsenöffnungen (12).

12. Vorrichtung (1) nach Anspruch 11,
**dadurch gekennzeichnet, dass**
die Düsenöffnungen (12) der Reihen von Düsenöffnungen (12) teilweise zueinander versetzt sind, vorzugsweise derart, dass die Düsenöffnungen (12) der unterschiedlichen Reihen eine Pfeilspitze in Transportrichtung der Transportvorrichtung (2,4) durch den Schrumpftunnel (3) ausbilden.

13. Vorrichtung (1) nach einem der Ansprüche 1 bis 12,
**dadurch gekennzeichnet, dass**
die Innenwandungen des Schrumpftunnels (3) zumindest teilweise antihaftbeschichtet sind, vorzugsweise in den Bereichen, in welchen die durch den Schrumpftunnel (3) transportierten Produkte in Kontakt mit den Innenwandungen des Schrumpftunnels (3) gelangen können.

14. Vorrichtung (1) nach einem der Ansprüche 1 bis 13,
**dadurch gekennzeichnet, dass**
die Transportvorrichtung (2, 4) durch den Schrumpftunnel (3) bis wenigstens zur Bearbeitungstemperatur hitzebeständig ist.

15. Vorrichtung (1) nach einem der Ansprüche 1 bis 14,
**dadurch gekennzeichnet, dass**
der Schrumpftunnel (3) wenigstens eine Klappe zum Öffnen des Schrumpftunnels (3) umfasst, vorzugsweise einen aufklappbaren Deckel.

16. Vorrichtung (1) nach einem der Ansprüche 1 bis 15,
**dadurch gekennzeichnet, dass**
die Mittel zum Andrücken (7) der erhitzten Folie an die Produkttablette der Andrückvorrichtung (5) seitlich neben der Transportvorrichtung (2, 4, 6) durch die Andrückvorrichtung (5) angeordnet sind.

17. Vorrichtung (1) nach einem der Ansprüche 1 bis 16,
**dadurch gekennzeichnet, dass**
die Mittel zum Andrücken (7) relativ zu der Transportvorrichtung (2, 4, 6) durch die Andrückvorrichtung (5) beweglich angeordnet sind, insbesondere quer zur Transportrichtung der Transportvorrichtung (2, 4, 6).

18. Schrumpftunnel (3) zur Verwendung mit einer Vorrichtung (1) nach einem der Ansprüche 1 bis 17.

19. Andrückvorrichtung (5) zur Verwendung mit einer Vorrichtung (1) nach einem der Ansprüche 1 bis 17.

20. Verfahren zur Weiterverarbeitung von Produkten, die mit einer Folie umhüllt sind, vorzugsweise von Reinigungsmittelportionen mit einer wasserlöslichen Folie, umfassend die Schritte:
- Zuführen wenigstens eines Produkts, das mit einer Folie umhüllt ist, zu einem Schrumpftunnel (3), wobei die Folie verschweißt oder verklebt ist und die Schweiß- oder Kleberänder eng an dem Produkt abgeschnitten sind;
- Erhitzen des Produktes mit der Folie in dem Schrumpftunnel (3), vorzugsweise für 1 bis 2 Sekunden bei einer Temperatur von ungefähr 150°C;
- Zuführen des erhitzten Produktes mit der Folie zu einer Andrückvorrichtung (5);
- Andrücken der erhitzten Folie an das Produkt,
**dadurch gekennzeichnet, dass**
die Mittel zum Andrücken (7) zwei umlaufende Bänder aus elastischem Material, insbesondere Schaumstoffbänder, umfassen, welche die erhitzte Folie an die Produkte andrücken, und die zwei umlaufenden Bänder unterschiedliche Umlaufgeschwindigkeiten aufweisen, so dass sich das Produkt während des Transports durch die Andrückvorrichtung um wenigstens eine Achse dreht.

21. Verfahren nach Anspruch 20,
**dadurch gekennzeichnet, dass**
bei Überschreiten einer maximalen Temperatur innerhalb des Schrumpftunnels (3) unerhitzte Luft in den Schrumpftunnel (3) geblasen wird und die Transportvorrichtung (2, 4) weiterläuft und bei Unterschreiten einer minimalen Temperatur die Transportvorrichtung (2) der Zuführung zu dem Schrumpftunnel (3) angehalten wird, bis die minimale Temperatur innerhalb des Schrumpftunnels (3) wieder erreicht oder überschritten wird.

22. Verfahren nach Anspruch 20 oder Anspruch 21,
wobei das Verfahren mittels einer Vorrichtung (1) nach einem der Ansprüche 1 bis 18 ausgeführt wird.

23. In Folie eingehülltes Produkt, hergestellt nach einem Verfahren gemäß einem der Ansprüche 20 bis 22.

## Claims

1. Device (1) for the further processing of products which are wrapped with a film, preferably cleaning-product portions with a water-soluble film, comprising:
- a first transport device (2) for the supply of at least one product wrapped in a film to a shrink tunnel (3), wherein the film is welded or glued, and the welded or glued edges are trimmed off close to the product;
- a shrink tunnel (3), wherein the product/the products are guided through the shrink tunnel (3) by means of a first transport device (2) or a second transport device (4), and in particular, in this context, the films is heated;
- a pressing device (5), wherein the heated product(s) are guided through the pressing device (5) by means of the first transport device (2) or the second transport device (4) or a third transport device (6), and wherein the pressing device (5) comprises means (7) in order to press the heated film onto the product(s),
**characterised in that**
the means for pressing (7) comprise two circulating belts made of elastic material, especially foam belts, which press the heated film onto the products, and the two circulating belts comprise different rates of circulation, so that, during the transport through the pressing device, the product rotates about at least one axis.

2. Device (1) according to claim 1,
**characterised in that**
the transport rate of the first transport device is dependent upon the temperature inside the shrink tunnel (3), wherein, in the event of an undercutting of a minimal temperature inside the shrink tunnel (3) the first transport device (2) is stopped.

3. Device (1) according to claim 1 or 2,
**characterised in that**
the transport rate of the first transport device (2) is between 30 m/min and 120 m/min.

4. Device (1) according to one of claims 1 to 3,
**characterised in that**
the first transport device (2) comprises guide rails (8) in order to guide the products to be transported during the transport on the first transport device (2).

5. Device (1) according to one of claims 1 to 4,
**characterised in that**
the temperature in the shrink tunnel (3) is between 80°C and 220°C, preferably between 100°C and 200°C, by particular preference between 120°C and 180°C, by special preference at approximately 150°C.

6. Device (1) according to one of claims 1 to 5,
**characterised in that**
the shrink tunnel (3) comprises at least one fan (9) for the supply of air into the shrink tunnel (3).

7. Device (1) according to claim 6,
**characterised in that**
the shrink tunnel (3) comprises two fans (9), wherein each fan (9) comprises an output from 1000 to 1400 l/min, preferably 1200 l/min.

8. Device (1) according to one of claims 1 to 7,
**characterised in that**
the air supplied to the shrink tunnel (3) is heated by means of a heating device (10) to a temperature, preferably to a temperature in the range from 150°C to 300°C, before it is supplied to the shrink tunnel.

9. Device (1) according to one of claims 1 to 8,
**characterised in that**,
in each case, laterally alongside and above the transport device (2, 4) through the shrink tunnel (3), the shrink tunnel (3) comprises a nozzle plate (11) for the supply of heated air.

10. Device (1) according to claim 9,
**characterised in that**
the nozzle plates (11) comprise a single row of nozzle apertures (12) laterally alongside the transport device, wherein the row of nozzle apertures (12) is arranged in each case in the transport direction of the transport device (2, 4).

11. Device (1) according to claim 9 or 10,
**characterised in that**,
above the transport device (2, 4), the nozzle plate (11) comprises at least two rows of nozzle apertures (12), preferably three, four or five rows of nozzle apertures (12).

12. Device (1) according to claim 11,
**characterised in that**
the nozzle apertures (12) of the rows of nozzle apertures (12) are partially offset relative to one another, preferably in such a manner that the nozzle apertures (12) of the different rows form an arrow tip in the transport direction of the transport device (2, 4) through the shrink tunnel (3).

13. Device (1) according to one of claims 1 to 12,
**characterised in that**
the internal walls of the shrink tunnel (3) are at least partially non-stick coated, preferably in the regions in which the products transported through the shrink tunnel (3) can come into contact with the internal walls of the shrink tunnel (3).

14. Device (1) according to one of claims 1 to 13,
**characterised in that**
the transport device (2, 4) through the shrink tunnel (3) is heat resistant at least up to the processing temperature.

15. Device (1) according to one of claims 1 to 14,
**characterised in that**
the shrink tunnel (3) comprises at least one flap for the opening of the shrink tunnel (3), preferably a foldable lid.

16. Device (1) according to one of claims 1 to 15,
**characterised in that**
the means for pressing (7) of the heated film onto the product tablets of the pressing device (5) are arranged laterally alongside the transport device (2, 4, 6) through the pressing device (5).

17. Device (1) according to one of claims 1 to 16,
**characterised in that**
the means for pressing (7) are arranged in a movable manner relative to the transport device (2, 4, 6) through the pressing device (5), especially transversely to the transport direction of the transport device (2, 4, 6).

18. Shrink tunnel (3) for use with a device (1) according to one of claims 1 to 17.

19. Pressing device (5) for use with a device (1) according to one of claims 1 to 17.

20. Method for the further processing of products which are wrapped with a film, preferably of cleaning-product portions with a water-soluble film, comprising the following steps:
- supply of at least one product, which is wrapped in a film, to a shrink tunnel (3), wherein the film is welded or glued, and the welded or glued edges are trimmed off close to the product;
- heating of the product with the film in the shrink tunnel (3), preferably for 1 to 2 seconds at a temperature of approximately 150°C;
- supply of the heated product with the film to a pressing device (5);
- pressing of the heated film onto the product,
**characterised in that**
the means for pressing (7) comprise two circulating belts made of elastic material, especially foam belts, which press the heated film onto the products, and the two circulating belts comprise different rates of circulation, so that, during the transport through the pressing device, the product rotates about at least one axis.

21. The method according to claim 20,
**characterised in that**,
in the event of an exceeding of a maximal temperature inside the shrink tunnel (3), unheated air is blown into the shrink tunnel (3), and the transport device (2, 4) continues running, and in the event of an undercutting of a minimal temperature, the transport device (2) of the supply to the shrink tunnel (3) is stopped until the minimal temperature inside the shrink tunnel is again reached or exceeded.

22. Method according to claim 20 or claim 21,
wherein the method is implemented by means of a device (1) according to one of claims 1 to 18.

23. Product wrapped in film, manufactured according to a method according to one of claims 20 to 22.

## Revendications

1. Dispositif (1) de traitement de produits qui sont enveloppés dans un film, de préférence de portions de produits de nettoyage avec un film soluble dans l'eau, comprenant :
- un premier dispositif de transport (2) pour l'amenée d'au moins un produit enveloppé dans un film à un tunnel de rétraction (3), le film étant soudé ou collé, et les bords de soudage ou de collage étant coupés très près du produit ;
- un tunnel de rétraction (3), le produit/les produits étant guidé(s) à travers le tunnel de rétraction (3) au moyen du premier dispositif de transport (2) ou d'un deuxième dispositif de transport (4), en chauffant notamment le film ;
- un dispositif de pression (5), le/les produit(s) chauffé(s) étant guidé(s) à travers le dispositif de pression (5) au moyen du premier dispositif de transport (2) ou du deuxième dispositif de transport (4) ou d'un troisième dispositif de transport (6), et le dispositif de pression (5) comprenant des moyens (7) destinés à presser le film chauffé contre le/les produit(s),
**caractérisé en ce que**
les moyens de pression (7) comportent deux bandes en circulation, constituées d'un matériau élastique, notamment des bandes en matériau expansé, qui pressent le film chauffé contre les produits, et que les deux bandes en circulation présentent des vitesses de circulation différentes, de sorte que pendant le transport à travers le dispositif de pression, le produit tourne autour d'au moins un axe.

2. Dispositif (1) selon la revendication 1, **caractérisé en ce que** la vitesse de transport du premier dispositif de transport dépend de la température à l'intérieur du tunnel de rétraction (3), le premier dispositif de transport (2) étant arrêté lorsque la température à l'intérieur du tunnel de rétraction (3) passe en dessous d'une température minimale.

3. Dispositif (1) selon la revendication 1 ou 2, **caractérisé en ce que** la vitesse de transport du premier dispositif de transport (2) est comprise entre 30 m/min et 120 m/min.

4. Dispositif (1) selon l'une des revendications 1 à 3, **caractérisé en ce que** le premier dispositif de transport (2) comprend des rails de guidage (8) pour guider les produits à transporter pendant le transport sur le premier dispositif de transport (2).

5. Dispositif (1) selon l'une des revendications 1 à 4, **caractérisé en ce que** la température dans le tunnel de rétraction (3) est comprise entre 80 °C et 220 °C, de préférence entre 100 °C et 200 °C, de préférence notamment entre 120 °C et 180 °C, et est de façon particulièrement avantageuse d'environ 150 °C.

6. Dispositif (1) selon l'une des revendications 1 à 5, **caractérisé en ce que** le tunnel de rétraction (3) comprend au moins une soufflerie (9) pour l'amenée d'air dans le tunnel de rétraction (3).

7. Dispositif (1) selon la revendication 6, **caractérisé en ce que** le tunnel de rétraction (3) comprend deux souffleries (9), chaque soufflerie (9) ayant un débit allant de 1 000 à 1 400 l/min, de préférence de 1 200 l/min.

8. Dispositif (1) selon l'une des revendications 1 à 7, **caractérisé en ce que** l'air amené au tunnel de rétraction (3) est chauffé au moyen d'un dispositif de chauffage (10) à une température, de préférence à une température comprise dans la plage allant de 150 °C à 300 °C, avant d'être introduit dans le tunnel de rétraction.

9. Dispositif (1) selon l'une des revendications 1 à 8, **caractérisé en ce que**, latéralement à côté et au-dessus du dispositif de transport (2, 4) à travers le tunnel de rétraction (3), le tunnel de rétraction (3) comprend respectivement une tôle à buses (11) destinée à amener de l'air chauffé.

10. Dispositif (1) selon la revendication 9, **caractérisé en ce que**, latéralement à côté du dispositif de transport (2, 4), les tôles à buses (11) comportent une rangée simple d'orifices de buses (12), la rangée d'orifices de buses (12) étant disposée respectivement dans le sens de transport du dispositif de transport (2, 4).

11. Dispositif (1) selon la revendication 9 ou 10, **caractérisé en ce que**, au-dessus du dispositif de transport (2, 4), la tôle à buses (11) comporte au moins deux rangées d'orifices de buses (12), de préférence trois, quatre ou cinq rangées d'orifices de buses (12).

12. Dispositif (1) selon la revendication 11, **caractérisé en ce que** les orifices de buses (12) des rangées d'orifices de buses (12) sont en partie décalés les uns par rapport aux autres, de préférence de manière telle que les orifices de buses (12) des différentes rangées forment une pointe de flèche dans le sens de transport du dispositif de transport (2, 4) à travers le tunnel de rétraction (3).

13. Dispositif (1) selon l'une des revendications 1 à 12, **caractérisé en ce que** les parois intérieures du tunnel de rétraction (3) sont au moins en partie dotées d'un revêtement antiadhésif, de préférence dans les régions dans lesquelles les produits transportés à travers le tunnel de rétraction (3) peuvent entrer en contact avec les parois intérieures du tunnel de rétraction (3).

14. Dispositif (1) selon l'une des revendications 1 à 13, **caractérisé en ce que** le dispositif de transport (2, 4) à travers le tunnel de rétraction (3) est résistant à la chaleur, au moins jusqu'à la température de traitement.

15. Dispositif (1) selon l'une des revendications 1 à 14, **caractérisé en ce que** le tunnel de rétraction (3) comprend au moins un volet pour ouvrir le tunnel de rétraction (3), de préférence un couvercle à ouverture pivotante.

16. Dispositif (1) selon l'une des revendications 1 à 15, **caractérisé en ce que** les moyens (7) pour presser le film chauffé contre la pastille de produit du dispositif de pression (5) sont placés latéralement à côté du dispositif de transport (2, 4, 6) à travers le dispositif de pression (5).

17. Dispositif (1) selon l'une des revendications 1 à 16, **caractérisé en ce que** les moyens de pression (7) sont disposés de façon mobile par rapport au dispositif de transport (2, 4, 6) à travers le dispositif de pression (5), notamment perpendiculairement au sens de transport du dispositif de transport (2, 4, 6).

18. Tunnel de rétraction (3) destiné à l'utilisation avec un dispositif (1) selon l'une des revendications 1 à 17.

19. Dispositif de pression (5) destiné à l'utilisation avec un dispositif (1) selon l'une des revendications 1 à 17.

20. Procédé de traitement de produits qui sont enveloppés dans un film, de préférence de portions de produits de nettoyage avec un film soluble dans l'eau, comprenant les étapes suivantes :
- l'amenée d'au moins un produit, qui est enveloppé dans un film, à un tunnel de rétraction (3), le film étant soudé ou collé, et les bords de soudage ou de collage étant coupés très près du produit ;
- le chauffage du produit avec le film dans le tunnel de rétraction (3), de préférence pendant 1 à 2 secondes à une température d'environ 150 °C ;
- l'amenée du produit chauffé avec le film à un dispositif de pression (5) ;
- la pression du film chauffé contre le produit,
**caractérisé en ce que**
les moyens de pression (7) comportent deux bandes en circulation, constituées d'un matériau élastique, notamment des bandes en matériau expansé, qui pressent le film chauffé contre les produits, et que les deux bandes en circulation présentent des vitesses de circulation différentes, de sorte que pendant le transport à travers le dispositif de pression, le produit tourne autour d'au moins un axe.

21. Procédé selon la revendication 20, **caractérisé en ce que**, en cas de dépassement d'une température maximale à l'intérieur du tunnel de rétraction (3), de l'air non chauffé est soufflé dans le tunnel de rétraction (3) et le dispositif de transport (2, 4) continue de se déplacer, et en cas de passage en dessous d'une température minimale, le dispositif de transport (2) de l'amenée au tunnel de rétraction (3) est arrêté jusqu'à ce que la température minimale à l'intérieur du tunnel de rétraction (3) soit de nouveau atteinte ou dépassée.

22. Procédé selon la revendication 20 ou la revendication 21, où le procédé est mis en oeuvre au moyen d'un dispositif (1) selon l'une des revendications 1 à 18.

23. Produit enveloppé dans un film, réalisé conformément à un procédé selon l'une des revendications 20 à 22.
